# FASCICULE DE BREVET EUROPEEN

(11) **EP 0 589 745 B1**
(45) Date de publication et mention de la délivrance du brevet: **29.04.1998**
(21) Numéro de dépôt: 93402171.8
(22) Date de dépôt: 07.09.1993
(51) Int. Cl.: F04D 29/46, F04D 27/02

(54) **Système de réglage d'alimentation d'une turbomachine**
Einlassregelanlage einer Turbomaschine
Inlet control system of a turbomachine

(30) Priorité: 25.09.1992 FR 9211457
(43) Date de publication de la demande: 30.03.1994
(73) Titulaire: TURBOMECA, Société dite:, F-64511 Bordes (FR)
(72) Inventeur: Biscay, Pierre, F-64140 Lons (FR); Farrando, Alain Jean-Pierre, F-64000 Pau, Domaine St Léon (FR); Joubert, Philippe Denis, F-64510 Angais (FR); Martin, Jean-Bernard, F-40440 Ondres (FR); Vignau, Hubert Hippolyte, F-64450 Navailles-Angos (FR)
(74) Mandataire: Casalonga, Axel

(56) Documents cités:
- BE-A- 672 432
- DE-A- 3 717 590
- FR-A- 2 139 741
- FR-A- 2 294 345
- FR-A- 2 438 156

## Description

La présente invention concerne un système de réglage des conditions d'alimentation en air d'une turbomachine.

L'invention concerne notamment un système de réglage pour un système de prise d'air d'un compresseur centrifuge, et plus particulièrement du compresseur centrifuge externe d'un groupe auxiliaire de puissance à une turbine à gaz.

L'invention trouve plus particulièrement à s'appliquer dans le cas d'une conduite annulaire généralement utilisée dans les turbomachines, et notamment dans la partie d'aspiration des compresseurs, et qui permet à ces machines d'aspirer directement, ou à travers un plénum, l'air ambiant pour alimenter convenablement leur partie axiale d'entrée.

Dans la partie radiale de la conduite d'entrée des gaz, des moyens de réglage des conditions d'alimentation de la tubomachine, tels que des aubes directrices, sont disposés autour de l'axe de la machine et à intervalles réguliers sur un diamètre donné.

Ces aubes, agencées en couronne, sont généralement à calage angulaire variable et elles sont orientables de manière simultanée entre deux positions extrêmes.

Dans l'une de ces positions extrêmes de calage, appelée position d'ouverture complète, toutes les aubes sont orientées sensiblement radialement.

Dans l'autre position de calage extrême, appelée position de fermeture complète, toutes les aubes sont orientées tangentiellement par rapport à l'entrée annulaire des gaz.

En modifiant à la demande le calage angulaire des aubes, il est possible de régler avec précision les conditions d'alimentation du compresseur et donc d'adapter le débit et le niveau de pression fournis aux différents circuits alimentés par ce compresseur.

En particulier, et dans le cas de la fermeture complète, le système de réglage permet de réduire de manière importante le débit qui traverse le compresseur et de ce fait, la puissance nécessaire pour l'entraîner. Une telle adaptation est nécessaire lors des phases de démarrage de certaines machines tournantes à compresseur externe ou auxiliaire.

Dans les dispositifs d'adaptation classique du type décrit précédemment et pour une plage déterminée de calage angulaire des aubes, celles-ci imposent au flux gazeux un écoulement giratoire en direction de l'entrée du compresseur. Ce fonctionnement est recherché pour satisfaire une certaine incidence sur les aubes mobiles du compresseur. Pour certains régimes de fonctionnement, et dans le cas de la position de fermeture complète, il peut se produire un échauffement excessif à l'intérieur du compresseur qui résulte du débit gazeux insuffisant qui traverse alors la turbomachine. Cet échauffement peut être préjudiciable à la tenue mécanique de l'ensemble.

Afin de remédier à cet inconvénient, il a déjà été proposé de réaliser des moyens de commande du système de réglage dans lesquels un vérin d'actionnement des aubes assure un jeu très faible entre les aubes, en position de fermeture, afin de maintenir un débit gazeux minimal à travers le compresseur et afin d'éviter que ce dernier ne s'échauffe excessivement.

Toutefois, les moyens de commande et le vérin d'actionnement sont alors d'une structure complexe et coûteuse.

De plus, à l'arrêt de la turbomachine, les aubes directrices sont en position de fermeture complète, ou quasi complète, et il est nécessaire de démonter en partie le dispositif de prise d'air pour effectuer une inspection endoscopique de certains organes du groupe de puissance auxiliaire, et par exemple des aubages du compresseur. Cette inspection nécessite également de pouvoir commander à l'arrêt de la turbomachine, le système de réglage, afin d'amener les aubes dans leur position dite d'ouverture complète.

On connaît par ailleurs, par les documents FR-A-2 294 345 (United Turbine, sur lequel se base la preambule de la revendication 1), FR-A- 2 438 156 ( Alsthom Atlantique), FR-A- 2 139 741 (SNECMA), DE-A- 3 717 590 (Teledyne Industries) et BE-A-672 432 (Davidson & Co), divers systèmes de compresseurs à aubes, dans lesquels les aubes sont soit dépourvues d'une communication entre l'intrados et l'extrados, soit pourvues d'une communication de très faible section et dont la position, la configuration ne permettent ni de limiter l'échauffement du compresseur, ni d'inspecter l'intérieur du compresseur par une technique d'endoscopie.

L'invention a pour but de proposer un système de réglage du type mentionné précédemment qui permet de remédier simultanément aux inconvénients qui viennent d'être mentionnés.

Tel qu'il est revendiqué, le système de l'invention permet le réglage des conditions d'alimentation en air d'une turbomachine du type comportant une série d'aubes directrices montées mobiles entre une position d'ouverture et une position de fermeture d'une conduite d'entrée d'air de la turbomachine. L'une au moins des aubes directrices comporte un orifice débouchant sur le corps profilé de l'aube. Lesdites aubes sont agencées en couronne, et chaque aube est montée pivotante autour d'un axe parallèle à l'axe de la couronne. Selon l'invention, ledit orifice débouchant traverse le corps de l'aube et est agencé sous la forme d'une fente s'étendant dans la partie médiane de l'aube sensiblement selon la direction longitudinale de l'écoulement gazeux le long de l'aube, de façon à mettre en communication l'intrados et l'extrados de l'aube et à créer un flux d'air secondaire apte à éviter un échauffement excessif du compresseur de la turbomachine et à permettre l'inspection endoscopique des aubages.

Selon d'autres caractéristiques et avantages de l'invention :
- l'orifice est agencé dans la partie centrale de l'aube ;
- en position de fermeture, le bord de fuite et le bord d'attaque de deux aubes consécutives sont sensiblement adjacents, les aubes étant jointives.

L'invention propose également un compresseur centrifuge caractérisé en ce qu'il comporte un système de prise d'air réalisé conformément aux enseignements de l'invention.

L'invention propose encore un groupe auxiliaire de puissance à turbine à gaz, caractérisé en ce qu'il comporte un compresseur centrifuge externe de charge dont le système de prise d'air est équipé d'un système de réglage réalisé conformément aux enseignements de l'invention.

D'autres caractéristiques et avantages de l'invention apparaîtront à la lecture de la description détaillée qui va suivre pour la compréhension de laquelle on se reportera aux dessins annexés dans lesquels :

La figure 1 représente un schéma d'un groupe auxiliaire de puissance à turbine à gaz comportant un compresseur externe de charge pouvant être équipé d'un système de réglage selon l'invention.

La figure 2 est une demi-vue en coupe d'un compresseur de charge d'un groupe auxiliaire de puissance équivalent à celui représenté sur la figure 1 et équipé d'un système selon l'invention.

La figure 3 est une demi-vue en coupe d'une conduite d'entrée d'air du compresseur de charge illustré à la figure 2.

La figure 4 est une demi-vue en coupe transversale de la conduite annulaire du compresseur de charge, selon la ligne 4-4 de la figure 3, et dans laquelle les aubes directrices sont représentées en position d'ouverture complète.

La figure 5 est une vue similaire à celle de la figure 4, mais dans laquelle les aubes directrices sont représentées en position de fermeture complète.

La figure 6 est une vue analogue à celles des figures 4 et 5, mais dans laquelle les aubes directrices sont représentées en position intermédiaire correspondant à un écoulement giratoire en aval de celles-ci.

La figure 7 est une vue en perspective d'une aube directrice comportant un orifice de mise en communication de son extrados avec son intrados, correspondant à un mode de réalisation de l'invention.

Le système de réglage selon l'invention trouve notamment à s'appliquer dans le cas des groupes auxiliaires de puissance à turbine à gaz, comme cela sera décrit plus en détail par la suite, mais bien entendu, ils peuvent être utilisés dans d'autres turbomachines ou appareils industriels possédant par exemple un compresseur à un ou plusieurs étages, muni d'aubes directrices à calage variable, tels que des turbomoteurs, des turbopropulseurs, des turbocompresseurs, des groupes auxiliaires de puissance à prélèvement, etc.

Bien entendu, ce compresseur peut être de type axial, radial ou mixte. De même l'entrée d'air peut être radiale, axiale ou mixte.

Sur la figure 1, on a représenté à titre d'exemple un schéma d'un groupe auxiliaire de puissance à turbine à gaz, comportant un compresseur de charge équipé d'un système de réglage selon l'invention.

Dans le mode de réalisation représenté sur cette figure, cet ensemble désigné par la référence générale 1 comporte un turbomoteur 2 représenté schématiquement dans la zone délimitée par un contour en trait mixte.

Ce turbomoteur 2 est utilisé pour entraîner un compresseur de charge 3 fournissant de l'air comprimé à un ensemble pneumatique accessoire, tel que par exemple un système de conditionnement d'air 4 d'un avion ou à d'autres dispositifs actionnés par de l'air comprimé tels que des moteurs à turbine pneumatique ou analogue.

Le turbomoteur 2 est également adapté pour entraîner une génératrice électrique 5.

Ces différents organes 2, 3 et 5 sont accouplés au moyen d'un arbre d'entraînement 6 qui comporte par exemple un réducteur de type classique (non représenté).

Lorsque le turbomoteur 2 fonctionne, de l'air ambiant est aspiré en 7 à une entrée d'un compresseur 8 du turbomoteur. L'air comprimé de sortie du compresseur est mélangé à un carburant 9 avant d'être injecté dans une chambre de combustion 10 pour y brûler de manière continue.

Les gaz brûlés 11 sont détendus dans une turbine axiale à deux étages 12 pour fournir la puissance souhaitée à l'arbre d'entraînement 6, avant d'être éjectés dans l'atmosphère à travers une tuyère d'échappement 13 disposée en aval de la turbine.

La rotation de l'arbre 6 assure l'entraînement du compresseur de puissance 8, du compresseur de charge 3, de la génératrice électrique 5 et éventuellement d'autres accessoires.

Comme on peut le constater sur la figure 2, le compresseur comporte une conduite annulaire d'entrée d'air 14 permettant d'aspirer de l'air dans un plénum 15 et d'alimenter un mobile centrifuge 16.

Le mobile centrifuge 16 comporte une série d'aubages 17 permettant de transformer en énergie pneumatique l'énergie mécanique transmise par l'arbre d'entraînement 6.

Les fuites d'air au sommet des aubages mobiles 17 sont limitées par un couvercle statique 18.

Le compresseur de charge comporte également un ensemble de diffusion constitué d'un diffuseur 19, d'un diffuseur radial à aubes 20 et d'une volute 21 qui est destinée à alimenter en air comprimé l'ensemble pneumatique 4 mentionné précédemment.

Lorsque le compresseur de charge 3 fonctionne, l'air ambiant, désigné par la référence générale 22 sur la figure 2 est aspiré dans le plénum d'alimentation 15 sur l'ensemble de la périphérie de l'entrée d'air.

L'écoulement radial de l'air est alors transformé en écoulement axial pour alimenter convenablement le mobile centrifuge 16. L'air 22 est comprimé par les aubages 17 en rotation et est refoulé tangentiellement dans l'ensemble de diffusion.

L'énergie cinétique de l'air en sortie du mobile 16 est alors transformée en pression dans le diffuseur lisse 19 et dans le diffuseur radial à aubes 20.

A la sortie de l'ensemble de diffusion, l'air est collecté dans la volute 21 pour être envoyé à l'ensemble pneumatique 4.

Des moyens de réglage des conditions d'alimentation du compresseur sont également prévus pour régler le débit d'air et le niveau de pression fournis à l'ensemble pneumatique 4.

Ces moyens sont constitués par un système de réglage désigné par la référence générale 23 à la figure 2, qui comprend une série d'aubes directrices 24 disposées dans la partie radiale de la conduite annulaire d'entrée d'air 14.

Comme on peut le voir sur les figures 2 à 6, les aubes 24 sont disposées en couronne sur la partie radiale de l'entrée des gaz, à intervalles réguliers, sur un diamètre de commande centré sur l'axe 25 de la machine.

Les aubes 24 sont à calage variable et sont orientables de manière simultanée par l'intermédiaire d'arbres de commande 26 et d'un ensemble mécanique auxiliaire de commande 28.

En modifiant à la demande le calage des aubes 24, on peut régler avec précision les conditions d'alimentation du compresseur, et donc adapter le débit et le niveau de pression fournis aux différents composants alimentés par ce compresseur.

En particulier, et dans la position de fermeture complète illustrée à la figure 5, le système de réglage permet de réduire de manière importante le débit d'air traversant le compresseur et de ce fait la puissance nécessaire pour l'entraîner par l'intermédiaire de l'arbre 6 du turbomoteur 2.

Dans le cas de la position de fermeture complète illustrée à la figure 5, il peut se produire un échauffement excessif en aval des aubes directrices 24 qui est préjudiciable à la tenue mécanique de l'ensemble du compresseur, et notamment à la tenue du mobile centrifuge 16, du diffuseur radial 20 et/ou de la volute 21.

Enfin, à l'arrêt de la turbomachine 1, les aubes directrices 24 sont en position de fermeture complète et il est alors nécessaire de démonter le système de commande 28 pour ramener les aubes directrices en position d'ouverture complète, illustrée à la figure 4, afin de permettre un contrôle endoscopique des aubages 17 et 20 du compresseur de charge 3.

Conformément à l'invention, au moins une aube 24 comporte un orifice 27 de mise en communication de son extrados avec son intrados.

Comme cela est illustré à la figure 7, l'orifice 27 peut être réalisé sous la forme d'une fente débouchante longitudinale, c'est-à-dire qui s'étend dans la partie médiane de l'aube directrice 24 sensiblement selon la direction longitudinale de l'écoulement gazeux le long de l'aube.

Des orifices 27 de mise en communication peuvent être ménagés dans l'ensemble des aubes directrices, dans une seule aube, dans deux aubes diamétralement opposées, dans trois aubes disposées à 120° les unes par rapport aux autres, ou dans toute autre configuration d'aubes.

Bien entendu, le choix de cette configuration, la forme, la taille et la position des orifices dans les aubes permettent d'optimiser les différents paramètres de fonctionnement du système de réglage selon l'invention.

Par ailleurs, pour des positions de calage angulaire voisines de la position d'ouverture complète du système de réglage, les orifices sont inopérants du fait de la faible différence de pression existant entre les intrados et les extrados des aubes directrices.

Le système de réglage selon l'invention est particulièrement simple à réaliser dans la mesure où il ne nécessite aucun organe mécanique supplémentaire et il permet de plus une légère réduction de la masse du système.

L'inspection endoscopique s'effectue très simplement, en position de fermeture complète, en introduisant l'endoscope par un orifice 27.

Enfin, pour certains régimes de fonctionnement de la turbomachine correspondant à des plages déterminées de débit et d'angle de l'écoulement du flux gazeux, le mouvement giratoire imposé au flux gazeux en aval des aubes directrices 24 peut provoquer un bruit aérodynamique indésirable du fait de la gêne sonore causée à l'environnement immédiat, du fait de la déperdition d'énergie correspondante à l'intérieur de la conduite annulaire et du fait des risques d'excitation vibratoire des pièces mécaniques disposées à proximité de cette conduite.

La présence d'orifices dans les aubes permet, conformément aux enseignements du document DE-A-2.227.460, d'obtenir une atténuation ou une suppression de ce bruit indésirable.

## Revendications

1. Système (23) de réglage des conditions d'alimentation en air d'une turbomachine du type comportant une série d'aubes directrices (24) montées mobiles entre une position d'ouverture et une position de fermeture d'une conduite d'entrée d'air (14) de la turbomachine, dans lequel l'une au moins des aubes directrices (24) comporte un orifice débouchant (27) sur le corps profilé de l'aube, lesdites aubes (24) étant agencées en couronne, et chaque aube étant montée pivotante autour d'un axe (26) parallèle à l'axe de la couronne, caractérisé en ce que ledit orifice débouchant (27) traverse le corps de l'aube et est agencé sous la forme d'une fente s'étendant dans la partie médiane de l'aube (24) sensiblement selon la direction longitudinale de l'écoulement gazeux le long de l'aube, de façon à mettre en communication l'intrados et l'extrados de l'aube (24) et à créer un flux d'air secondaire apte à éviter un échauffement excessif du compresseur de la turbomachine et à permettre l'inspection endoscopique des aubages.

2. Système de réglage selon la revendication 1 caractérisé en ce qu'un orifice débouchant (27) est ménagé dans une seule aube directrice (24) de façon à atténuer le bruit aérodynamique dû à des phénomènes vibratoires.

3. Système de réglage selon la revendication 1 caractérisé en ce que des orifices débouchant (27) sont ménagés dans deux aubes directrices (24) diamétralement opposées de façon à atténuer le bruit aérodynamique dû à des phénomènes vibratoires.

4. Système de réglage selon la revendication 1, caractérisé en ce que des orifices débouchant (27) sont ménagés dans trois aubes directrices (24) disposées à 120° les unes des autres de façon à atténuer le bruit aérodynamique dû à des phénomènes vibratoires.

5. Système de réglage selon la revendication 1, caractérisé en ce que, en position de fermeture, le bord de fuite et le bord d'attaque de deux aubes consécutives (24) sont adjacents, les aubes (24) étant jointives.

6. Compresseur centrifuge, caractérisé en ce qu'il comporte un système de prise d'air équipé d'un système de réglage réalisé selon l'une quelconque des revendications précédentes.

7. Groupe auxiliaire de puissance de turbine à gaz, caractérisé en ce qu' il comporte un compresseur centrifuge externe de charge réalisé conformément à la revendication 6.

## Patentansprüche

1. Anlage (23) zur Regelung der Lufteinlaßbedingungen einer Turbomaschine umfassend eine Reihe von Leitschaufeln (24), welche verstellbar zwischen einer Öffnungs- und einer Schließposition einer Lufteinlaßleitung (14) der Turbomaschine montiert sind, in welcher wenigstens eine der Leitschaufeln (24) eine Durchflußöffnung (27) umfaßt, welche den Profilkörper der Schaufel durchdringt, wobei die Schaufeln (24) kronenförmig angeordnet sind, und jede Schaufel um eine zur Kronenachse parallele Achse (26) drehbar gelagert ist,
dadurch gekennzeichnet,
daß die Durchflußöffnung (27) den Körper der Schaufel durchdringt und als Schlitz ausgebildet ist, welcher sich in dem mittleren Bereich der Schaufel (24) im wesentlichen in Längsrichtung des Gasflusses entlang der Schaufel erstreckt, so daß die Unterseite und die Oberseite der Schaufel (24) in Verbindung miteinander gebracht und ein sekundärer Luftfluß erzeugt wird, um eine übermäßige Erwärmung des Kompressors der Turbomaschine zu vermeiden und eine endoskopische Inspektion der Beschaufelung zu ermöglichen.

2. Regelanlage gemäß Anspruch 1,
dadurch gekennzeichnet,
daß eine Durchflußöffnung (27) in einer einzigen Leitschaufel (24) angebracht ist, um den von Vibrationserscheinungen verursachten aerodynamischen Lärm zu verringern.

3. Regelanlage gemäß Anspruch 1,
dadurch gekennzeichnet,
daß Durchflußöffnungen (27) in zwei diametral entgegengesetzten Leitschaufeln (24) angebracht sind, um den von Vibrationserscheinungen verursachten aerodynamischen Lärm zu verringern.

4. Regelanlage gemäß Anspruch 1,
dadurch gekennzeichnet,
daß Durchflußöffnungen (27) in drei um 120° bezüglich einander angeordneten Leitschaufeln (24) angebracht sind, um den von Vibrationserscheinungen verursachten aerodynamischen Lärm zu verringern.

5. Regelanlage gemäß Anspruch 1,
dadurch gekennzeichnet,
daß in der Schließstellung die Hinterkante und die Vorderkante zweier aufeinanderfolgenden Schaufeln (24) jeweils aneinander anliegen sind, da die Schaufeln (24) aneinanderstoßen.

6. Zentrifugalkompressor,
dadurch gekennzeichnet,
daß er ein Luftzufuhrsystem umfaßt, welches mit einer Regelanlage gemäß einem der vorangegangenen Ansprüche versehen ist.

7. Hilfsleistungsgruppe für eine Gasturbine,
dadurch gekennzeichnet,
daß sie einen externen Zentrifugalladekompressor gemäß Anspruch 6 umfaßt.

## Claims

1. System (23) for control of the conditions of the supply of air to a turbomachine of the type comprising a series of guide vanes (24) mounted so that they can move between a position in which an air inlet duct (14) of the turbomachine is open and a position in which it is closed, in which at least one of the guide vanes (24) comprises an orifice (27) which opens onto the profiled body of the vane, said vanes (24) being arranged in a ring, and each vane being mounted so that it can pivot about a pin (26) parallel to the axis of the ring, characterized in that the said open orifice (27) passes through the body of the vane and is designed in the form of a slot extending into the middle part of the vane (24) more or less in the longitudinal direction of gaseous flow along the vane, so as to place the pressure face and the suction face of the vane (24) in communication and so as to create a secondary air flow capable of avoiding excessive heating of the compressor of the turbomachine and of allowing the blading to be inspected endoscopically.

2. Control system according to Claim 1, characterized in that an open orifice (27) is made in just one guide vane (24) so as to attenuate the aerodynamic noise due to vibrational phenomena.

3. Control system according to Claim 1, characterized in that open orifices (27) are made in two diametrically opposed guide vanes (24) so as to attenuate the aerodynamic noise due to vibrational phenomena.

4. Control system according to Claim 1, characterized in that open orifices (27) are made in three guide vanes (24) situated 120° apart so as to attenuate the aerodynamic noise due to vibrational phenomena.

5. Control system according to Claim 1, characterized in that in the closed position, the trailing edge and the leading edge of two consecutive vanes (24) are adjacent, because the vanes (24) are contiguous.

6. Centrifugal compressor, characterized in that it comprises an air intake system equipped with a control system produced according to any one of the preceding claims.

7. Gas turbine auxiliary power unit, characterized in that it comprises an external charging centrifugal compressor produced in accordance with Claim 6.
